# FASCICULE DE BREVET EUROPEEN

(11) **EP 1 724 731 B1**
(45) Date de publication et mention de la délivrance du brevet: **26.03.2008**
(21) Numéro de dépôt: 05380101.5
(22) Date de dépôt: 20.05.2005
(51) Int. Cl.: G07C 9/00, E05B 49/00

(54) **Système de fermeture électronique programmable**
Programmierbare elektronische Schliessvorrichtung
Programmable electronic lock installation

(43) Date de publication de la demande: 22.11.2006
(73) Titulaire: Ojmar S.A., 20870 Elgoibar (Gipuzkoa) (ES)
(72) Inventeur: Viso Cabrera, Ana, 20871 Elgoibar (Gipuzkoa) (ES); Arriola Arrizabalaga, Pedro, 20871 Elgoibar (Gipuzkoa) (ES)
(74) Mandataire: Urizar Barandiaran, Miguel Angel

(56) Documents cités:
- EP-A- 0 911 466
- EP-A- 1 308 587
- FR-A- 2 767 853
- US-A1- 2004 124 967
- US-B1- 6 260 392

## Description

L'invention concerne un système de fermeture électronique programmable, en particulier pour des portes à utiliser par des usagers non assignés.

Ce système présente l'avantage, face à d'autres systèmes plus conventionnels, où une clé est assignée à chaque serrure, de permettre à chaque usager de pouvoir utiliser n'importe quelle serrure qui est disponible, sans qu'elle lui ait été associée auparavant.

Cela est possible en raison du fait déjà bien connu que serrure et clé peuvent échanger réciproquement des informations, arrivant ainsi à un fonctionnement moins restrictif, de sorte que la clé et la serrure s'assignent mutuellement leurs codes sans nécessité d'un élément extérieur et sans que les associations aient besoin d'être déterminées avant l'utilisation de la serrure par cette clé.

Le système consiste donc en une serrure et une clé de lecture-écriture, qui sont basées sur la technologie de RFID, une communication bidirectionnelle s'établissant entre les deux éléments.

Les serrures qui constituent ce système v'ont donc pas besoin d'être en communication entre elles, ni avec une unité centrale, tant que n'importe quelle clé pourra être utilisée dans n'importe quelle serrure qui n'est pas occupée.

Cette clé, après avoir été utilisée dans une serrure, ne pourra ètre utilisée dans aucune autre serrure de la même installation.

Ce type de système est décrit dans l'EP 0911466, mais sa structure électromécanique et son programme de fonctionnement présente une série d'inconvénients et de problèmes, dont on discutera plus tard.

Dans l'EP 0911466, la serrure dispose d'un pommeau. La clé exerce une pression sur le pommeau, qui se déplace longitudinalement. La clé peut être retirée pour procéder à la fermeture de la serrure, autrement dit, pour que le pommeau tourne, la clé ne doit plus être obligatoirement en contact avec la serrure.

Dans le système qui fait l'objet de l'invention, la clé est constamment en contact avec le pommeau et il n'y a pas d'interruption dans la communication serrure-clé, ce qui permet une programmation différente du fonctionnement plus conforme aux besoins de l'usager et avec les avantages qui en résultent.

Le système de fermeture électronique objet de l'invention est de ceux qui comprennent des éléments électroniques programmés permettant la communication bidirectionnelle entre serrure et clé sans contact entre ellesdans lequel
a) chaque clé comporte un numéro d'identification, une antenne et une puce ;
b) chaque serrure comporte un numéro d'identification et est caractérisée par le fait qu'elle comporte les éléments suivants :
   b₁) un assemblage électromécanique formé d'une partie mécanique constituée d'un pommeau déplaçable et solidaire d'une languette, et une partie électrique constituée d'un solénoïde qui bloque/débloque la partie mécanique,
   b₂) un capteur qui vérifie si le solénoïde effectue le blocage /déblocage de façon correcte,
   b₃) un microcontrôleur qui est relié à une antenne incorporée dans le pommeau, avec une mémoire, avec le détecteur et avec le solénoïde, de sorte que les faits suivants se produisent successivement dans sa fonction fermeture:
c) la clé s'approche de la serrure et exerce une pression constante sur le pommeau qui se déplace, et pendant qu'il se déplace, le numéro d'identification de la serrure est enregistré sur la puce de la clé,
d) le microcontrôleur donne l'ordre au solénoïde de bloquer la partie mécanique de la serrure,
e) si le détecteur constate que le blocage de l'assemblage électromécanique est correct, la fermeture stocke dans sa mémoire le numéro d'identification de la clé et, si le détecteur constate que le blocage n'est pas correct, il ne conservera pas dans la mémoire ce numéro d'identification de la serrure, qui sera effacé de la clé.

Dans ce système, dans sa fonction ouverture, la serrure vérifiera si la clé s'est approchée et exerce une pression sur le pommeau de façon correcte et, dans ce cas, actionnera le solénoïde pour débloquer le pommeau. Si le détecteur constate que la partie mécanique a correctement fonctionné, la serrure effacera de la mémoire de la clé le numéro de serrure stocké et effacera également le numéro de la clé de la mémoire de la serrure. Dans le cas où les données de la serrure ne pourraient pas être effacées de la mémoire de la clé ou si la serrure ne peut pas vérifier si cela a été fait correctement, les données de la clé seront effacées de la serrure, car la partie mécanique a correctement fonctionné, pour que cette serrure puisse être utilisée par d'autres clés. En même temps, cette clé peut être récupérée en utilisant cette même serrure.

En outre, la serrure pourra incorporer dans sa partie électronique une puce, de sorte que la serrure puisse vérifier les droits ou les interdictions de la clé, en fonction de la date de péremption de la clé.

Les avantages du système qui fait l'objet de l'invention sont nombreux et on peut signaler les suivants.
Dans le système de l'invention, l'information enregistrée dans la clé correspond au numéro de serrure qui a été utilisé, au lieu d'enregistrer l'état de la serrure, qui est ce qui est indiqué dans ledit brevet, ce qui facilite la consultation par l'utilisateur pour savoir quelle est la serrure qu'il a occupé, en cas d'oubli, au moyen d'un Infoterminal ou terminal d'informations. De surcroît, cela permet d'assurer à tout moment qu'en cas d'erreur dans la création de la clé et si son code a été copiée sur deux clés différentes, seule la clé qui a été utilisée dans la serrure et qui, par conséquent, contient le numéro de serrure dans sa mémoire, pourra la débloquer.
Dans la système de l'invention, l'enregistrement dans la serrure du numéro qui l'a utilisée n'a lieu qu'après avoir vérifié que la mécanique a correctement fonctionné et que la serrure est bien bloquée et fermée, de sorte qu'en cas de défaillance de fermeture ou de blocage, cette serrure ne conserve pas dans sa mémoire le numéro de la clé, ce qui fait qu'elle pourrait être utilisée avec une autre clé distincte. Dans le brevet EP 0911466, la serrure est assignée avec les données de la clé avant ou durant la fermeture, ce qui fait qu'en cas de blocage incorrect, la serrure pourrait demeurer occupée et être inutilisable par une autre clé.
Dans le système de l'invention, la clé peut être utilisée dans des serrures de différents groupes dans une même installation, ce qui facilite l'accès de l'utilisateur à des serrures ayant sifférentes applications (par exemple, une serrure dans le vestiaire et une autre dans la zone de la cafétéria pour laisser le matériel de sport), sans avoir besoin de deux clés.

Pour mieux comprendre l'objet de la présente invention, on a représenté dans les plans une forme préférentielle de réalisation pratique, susceptible de changements accessoires qui n'en dénaturent pas le fondement.

La figure 1 est un diagramme de blocs d'une réalisation pratique du système qui fait l'objet de l'invention.

Le système est composé d'une serrure (2) qui porte un numéro d'identification et d'une clé (1) qui porte un numéro d'identification.

La serrure (2) est formée d'une antenne (4) qui sert à la communication avec la clé (1), d'une partie électronique de contrôle (5) (microcontrôleur) qui contrôle le prograamme de fonctionnement de la serrure (2), d'un assemblage électromécanique (10) (3) (12) (11), qui comprend une partie mécanique (10) (3) (11) et une partie électrique constituée par un solénoïde (12).

Entre le pommeau (10) et la languette (11), on établit un bloc (3) de transmission cinématique.

Elle comprend également un détecteur (6) et une mémoire (7) où est stocké le numéro de la clé utilisée et les données de la serrure. La clé (1) est formée, quant à elle, d'une antenne (8) et d'une puce (9) où sera stocké le numéro de la serrure (2) et où sont stockés les données concernant la clé (1).

La partie électronique de contrôle (5) de la serrure (2) peut comporter ou pas une puce de montre, afin de permettre l'utilisation de la serrure en fonction des permis ou des interdictions correspondant à la donnée de la date de péremption de la clé (1).

Le processus concernant le fonctionnement du système quant à sa fonction de fermeture est le suivant : la clé (1) se rapproche de la serrure (2) et exerce une pression constante sur le pommeau (10) où se trouve l'antenne (4).

Lors de la pression du pommeau (10) et étant solidaire avec lui au moyen du bloc cinématique (3), la languette (11) sort de la carcasse (C).

Une fois que le pommeau (10) est pressé, la serrure (2) commence la lecture de la clé (1) et la vérification de ses données.

Si la clé (1) n'a le numéro d'aucune autre serrure (2) stockée, la serrure (2) enregistrera sur la clé (1) son numéro d'identification, en empêchant ainsi son utilisation pour une autre serrure (2) du même groupe.

À ce moment-là, le microcontrôleur (5) de la serrure (2) donnera l'ordre au solénoïde (12) de bloquer la serrure (2), en la laissant alors bloquée en position de fermeture. Ceci est obtenu au moyen d'un solénoïde (12) qui bloque le mouvement du pommeau (10) vers l'extérieur et, par conséquent, la languette (11) vers l'intérieur de la carcasse ( c).

La serrure (2) dispose d'un détecteur (6) qui vérifiera si le solénoïde (12) assure correctement le blocage.

Si la mécanique fonctionne correctement, la serrure (2) stockera dans sa mémoire (7) le numéro d'identification de la clé (1), afin de permettre, quand l'usager l'exigera, la libération de la serrure (2).

Dans le cas où la partie mécanique ne fonctionnerait pas correctement, la serrure (2) ne conservera pas dans sa mémoire (7) le numéro d'identification de la clé (1) et effacera de la clé (1) son numéro d'identification de serrure (2).

Le fonctionnement du système dans sa fonction ouverture peut être l'inverse de celui qui a été décrit dans la fonction fermeture ou le suivant:
La serrure (2) vérifiera si la clé (1) qui a été approchée et exerce une pression sur le pommeau (10) est bien correcte et, dans ce cas, actionnera le solénoïde (12) pour débloquer le pommeau (10).

Si le détecteur (6) constate que la mécanique a fonctionnée de façon correcte, la serrure (2) effacera de la mémoire (7) de la clé (1) le numéro d'identification de la serrure (2), qui est stocké et effacera également de la mémoire (7) de la serrure (2) le numéro d'identification de la clé (1).

Dans le cas où on ne pourrait pas effacer les données de la serrure (2) de la mémoire (7) de la clé (1) ou que la serrure (2) ne pourrait pas vérifier si cela a été correctement fait, les données de la clé (1) seront effacées de la serrure (2), car la partie mécanique a correctement fonctionné, pour que cette serrure (2) puisse être utilisée par d'autres clés (1).

Cette clé (1), elle aussi, peut être récupérée en utilisant cette même serrure (2).

## Revendications

1. Système de fermeture électronique programmable, de ceux se composant de serrures (2) et de clés (1), qui comprennent des éléments électroniques programmés, qui permettent la communication bidirectionnelle entre la serrure (2)) et la clé (1) sans contact entre elles, dans lequel
a) chaque clé (1) comprend un numéro d'identification, une antenne (8) et une puce (9);
b) chaque serrure (2) comprend un numéro d'identification et
est **caractérisée par le fait qu**'elle comprend :
b₁) un assemblage électromécanique formé d'une partie mécanique constitué d'un pommeau (10) déplaçable et solidaire avec une languette (1) et une partie électrique constituée par un solénoïde (12) qui bloque/débloque la partie mécanique,
b₂) un capteur (6) qui vérifie si le solénoïde (12) effectue correctement le blocage/déblocage,
b₃) un microcontrôleur (5) qui est relié à une antenne (4) incorporée dans le pommeau (10), avec une mémoire (7), avec le détecteur (6) et avec le solénoïde (12), de sorte à produire les faits suivants de façon successive dans sa fonction fermeture:
c) la clé (1) s'approche de la serrure (2) et exerce une pression constante sur le pommeau (10) qui se déplace et tout en se déplaçant, enregistre le numéro d'identification de la serrure (2) dans la puce (9) de la clé,
d) le microcontrôleur (5) donne l'ordre au solénoïde (12) de bloquer la partie mécanique de la serrure (2),
e) si le détecteur (6) constate que le blocage de l'assemblage électromécanique est correcte, la serrure (2) stocke dans sa mémoire (7) le numéro d'identification de la clé (1) et si le détecteur (6) constate que le blocage est incorrect, il ne gardera pas en mémoire (7) ce numéro d'identification de la clé (1) et le numéro d'identification de la serrure (2) sera effacé de la puce (9) de la clé (1).

2. Système de fermeture électronique programmable, selon revendication 1, **se caractérisant par le fait que**, dans sa fonction ouverture, la serrure (2) vérifiera si la clé (1) qui est approchée et exerce une pression sur le pommeau (10), est bien correcte et, dans ce cas, actionnera le solénoïde (12) pour débloquer le pommeau (10) et si le détecteur (6) constate que le solénoïde a fonctionné de façon correcte, la serrure (2) effacera de la puce (9) de la clé (1) le numéro d'identification de la serrure (2) stocké et effacera également de la mémoire (7) de la serrure (2) le numéro d'identification de la clé (1) et, dans le cas où le numéro d'identification de la serrure (2) de la puce (9) de la clé (1) ne pourrait pas être effacé ou que la serrure ne pourrait pas vérifier que cela a été fait de façon correcte, le numéro d'identification de la clé (1) sera tout de même effacé de la serrure (2).

## Claims

1. Programmable electronic lock system, which consists of locks (2) and keys (1) incorporating programmed electronic elements which make possible bidirectional communication between lock (2) and key (1) without contact between each other, in which:
a) each key (1) consists of an identification number and an antenna (8) and a chip (9);
b) each lock (2) consists of an identification number and
**characterized by** consisting of:
b₁) an electromechanical assembly formed by a mechanical part made up of a handle (10) which is moveable and joined to a tongue (1) and an electrical part made up of a solenoid (12) which blocks/unblocks the mechanical part,
b₂) a sensor (6) which checks that the solenoid (12) is carrying out the blocking/unblocking correctly,
b₃) a microcontroller (5) which communicates with an antenna (4) built into the handle (10), with a memory (7), with the detector (6) and with the solenoid (12), so that the following events occur in sequence, in its locking function:
c) the key (1) approaches the lock and (2) and presses continually upon the handle (10) which moves and while it is moving, records the identification number of the lock (2) on the key's chip (9),
d) the microcontroller (5) sends an order to the solenoid (12) which blocks the mechanical part of the lock (2),
e) if the detector (6) has confirmed that the blocking of the electromechanical assembly is correct, the lock (2) stores the key's identification number (1) in its memory (7), and if the detector (6) confirms that the blocking is not correct, if will not save said key identification number (1) in the memory (7) and will delete the identification number of the lock (2) from the key's (1) chip (9).

2. Programmable electronic lock system, according to claim 1, **characterized by** the fact that in its opening function, the lock (2) will check that the key (1) which has approached and presses upon the handle (10), is correct, and if this is the case, will activate the solenoid (12) to unblock the handle (10) and if the detector (6) confirms that the solenoid has functioned correctly, the lock (2) will delete the lock identification number(2) stored from the key's (1)chip (9) and will likewise delete from the lock's (2) memory (7) the key's identification number (1) and in the case that the lock identification number (2) cannot be deleted from the key's (1) chip (9) or the lock (2) cannot confirm that it has been done correctly, the key's (1) identification number will be deleted from the lock (2).

## Patentansprüche

1. Elektronisch programmierbares Verschlusssystem bestehend aus Schlössern (2) und Schlüsseln (1) mit programmierten elektronischen Elementen, die beidseitig gerichtete Kommunikation zwischen Schloss (2) und Schlüssel (1) ohne zwischenseitigen Kontakt ermöglichen, bei dem
a) jeder Schlüssel (1) aus einer Identifikationsnummer, einer Antenne (8) und einem Chip (9) besteht;
b) jedes Schloss (2) aus einer Identifikationsnummer besteht und sich **dadurch kennzeichnet, dass** es
b₁) aus einer elektromechanischen Baugruppe bestehend aus einem mechanischen Teil mit verschiebbarem Türknopf (10) zusammen mit einer Lasche (1), und einem elektrischen Teil, bestehend aus einer Zylinderspule (12), die den mechanischen Teil verriegelt / entriegelt,
b₂) aus einem Sensor (6), der prüft, ob die Zylinderspule (12) die Verriegelung / Entriegelung ordnungsgemäß ausführt,
b₃) aus einer Mikrosteuerung (5), die mit einer im Türknopf eingebauten Antenne (10), mit einem Speicher (7), dem Detektor (6) und der Zylinderspule (12) in Verbindung steht, gebildet wird, so dass bei seiner Schließfunktion folgende Vorgänge hintereinander ablaufen:
c) der Schlüssel (1) wird dem Schloss (2) genähert und drückt kontinuierlich auf den Türknopf (10). Dieser bewegt sich und während seiner Bewegung wird die Identifikationsnummer des Schlosses (2) im Chip (9) des Schlüssels gespeichert,
d) die Mikrosteuerung (5) erteilt der Zylinderspule (12) den Befehl, den mechanischen Schlossteil (2) zu verriegeln.
e) Stellt der Detektor (6) fest, dass die elektromechanische Baugruppe ordnungsgemäß verriegelt ist, speichert das Schloss (2) in seinem Speicher (7) die Identifikationsnummer des Schlüssels (1). Stellt der Detektor (6) fest, dass die Verriegelung nicht ordnungsgemäß erfolgt ist, wird diese Identifikationsnummer des Schlüssels (1) nicht im Speicher (7) gespeichert und die Identifikationsnummer des Schlosses (2) vom Chip (9) des Schlüssels (1) gelöscht.

2. Programmierbares elektronisches Verschlusssystem laut Patentanspruch 1, das sich **dadurch kennzeichnet, dass** das Schloss (2) bei seiner Öffnungsfunktion prüft, ob der Schlüssel (1), der genähert wurde und den Türknopf (10) drückt, der richtige Schlüssel ist. In diesem Fall löst es die Zylinderspule (12) zur Entriegelung des Türknopfs (10) aus. Stellt der Detektor (6) fest, dass die Zylinderspule ordnungsgemäß funktioniert hat, löscht das Schloss (2) die gespeicherte Identifikationsnummer des Schlosses (2) vom Chip (9) des Schlüssels (1). Außerdem wird vom Speicher (7) des Schlosses (2) die Identifikationsnummer des Schlüssels (1) gelöscht. Kann die Identifikationsnummer des Schlosses (2) nicht vom Chip (9) des Schlüssels (1) gelöscht werden, oder kann das Schloss (2) nicht prüfen, ob dies ordnungsgemäß erfolgt ist, wird aber die Identifikationsnummer des Schlüssels (1) vom Schloss (2) gelöscht.
